# EUROPÄISCHE PATENTSCHRIFT

(11) **EP 2 988 982 B1**
(45) Veröffentlichungstag und Bekanntmachung des Hinweises auf die Patenterteilung: **08.04.2020**
(21) Anmeldenummer: 14720927.4
(22) Anmeldetag: 16.04.2014
(51) Int. Cl.: B61F 1/14

(54) **TRAGESTRUKTUR EINES SCHIENENFAHRZEUGS**
CARRYING STRUCTURE OF A RAIL VEHICLE
STRUCTURE PORTEUSE D'UN VÉHICULE FERROVIAIRE

(30) Priorität: 23.04.2013 AT 502792013
(43) Veröffentlichungstag der Anmeldung: 02.03.2016
(73) Patentinhaber: Siemens Mobility Austria GmbH, 1210 Wien (AT)
(72) Erfinder: HOFFMANN, Thilo, A-8044 Graz (AT); KALTENEGGER, Herfried, A-8051 Graz (AT); SCHANK, Armin, A-8020 Graz (AT)
(74) Vertreter: Deffner, Rolf
(86) Internationale Anmeldenummer: PCT/EP2014/057682
(87) Internationale Veröffentlichungsnummer: WO 2014/173743

(56) Entgegenhaltungen:
- BE-A- 903 050
- DE-A1- 2 055 220
- DE-C1- 4 311 521
- FR-A- 481 789
- GB-A- 403 782
- GB-A- 708 066
- US-A- 805 105
- US-A- 1 438 837
- US-A- 1 645 271
- US-A- 2 861 522

## Beschreibung

### Technisches Gebiet

Die Erfindung betrifft ein Verfahren nach dem Oberbegriff von Anspruch 1.

### Stand der Technik

Bei Schienenfahrzeugen führt der Radverschleiß zu einer Reduktion der Höhe der Lage des Wagenkastens.

Bei Einfahrten des Schienenfahrzeugs in eine Station kann es daher vorkommen, dass das Niveau eines in dem Wagenkasten angeordneten Fußbodens unter dem Fußbodenniveau der Station zu liegen kommt. Durch den Niveauunterschied zwischen der Station und der Fußbodenoberkante des Wagenkastens kann es zur Bildung einer Stufe im Übergangsbereich zwischen dem im Wagenkasten angeordneten Fußboden und dem Fußboden der Station kommen. Diese Stufen stellen ein beträchtliches Sicherheitsrisiko für Passagiere dar, daher wird der durch den Radverschleiß hervorgerufene Höhenverlust nach dem Stand der Technik dadurch ausgeglichen, dass der Wagenkasten gegenüber seiner Tragestruktur angehoben wird. Dazu werden unter oder über die den Wagenkasten abstützenden Koppelelemente sogenannte Beilagen eingelegt. Diesen Vorgang nennt man Beilegen eines Koppelelements.

Die Montage der Beilagen erfolgt nach dem Stand der Technik mittels stationärer oder mobiler Hubanlagen beziehungsweise mittels Kränen, welche am Untergrund abgestützt sind. Dabei wird der Wagenkasten mittels der Hubanlagen soweit angehoben, bis das Koppelelement vollständig kraftentlastet ist. Das Gewicht des Wagenkastens wird dabei direkt auf den Untergrund übertragen. Danach können die Beilagen unter oder über das kraftentlastete Koppelelement eingelegt werden. Dazu ist eine entsprechende Werkstätteninfrastruktur beziehungsweise sind teure mobile Hubanlagen notwendig.

Da die Hubanlagen am Untergrund abgestützt sind, ist ein fester und vorzugsweise glatter Untergrund notwendig, welcher den auftretenden Belastungen durch das Gewicht des Schienenfahrzeugs standhält.

Deshalb kann die Montage der Beilagen oftmals nur in einer Werkstätte mit entsprechender Werkstätteninfrastruktur durchgeführt werden. Dies ist mit erheblichem Aufwand verbunden.

Aus der DE-A-43 11 521 ist ein Verfahren zur Regelung der Querneigung eines Wagenkastens bekannt,, wobei mittels Hebevorrichtung der Wagenkasten angehoben wird.

Ein bekanntes Verfahren zum Austausch einer Sekundärfederung ist in der BE 903 050 A gezeigt.

### Zusammenfassung der Erfindung

### Technische Aufgabe

Der Erfindung liegt die Aufgabe zugrunde, ein Verfahren bereitzustellen, mittels welchem Koppelelemente ohne großen Aufwand beigelegt werden können.

### Technische Lösung

Erfindungsgemäß geschieht dies mit einem Verfahren gemäß Anspruch 1.

Am Abstützelement wird eine Hebevorrichtung abgestützt werden, mittels der der Wagenkasten in Bezug auf den Untergrundangehoben wird. In einen sich dabei ausbildenden Spalt zwischen dem Koppelelement und der Tragestruktur oder zwischen der Tragestruktur und dem Wagenkasten können Beilagen eingelegt werden.

Damit kann, im Gegensatz zum Stand der Technik, die Montage der Beilagen auch an Orten durchgeführt werden, die keinen festen Untergrund aufweisen, beispielsweise auf einem eingeschotterten Gleisabschnitt, da die Hebevorrichtung nicht am Untergrund abgestützt ist. Es ist außerdem keine Werkstattinfrastruktur mit teuren Hubanlagen nötig, um die Montage der Beilagen durchzuführen.

Die Erfindung stellt daher ein Verfahren bereit, mittels welchem Koppelelemente ohne großen Aufwand und ohne Notwendigkeit einer aufwändigen Werkstätteninfrastruktur beigelegt werden können.

Das Koppelelement weist eine Längsachse auf, wobei in einer bevorzugten Ausführungsform der Tragestruktur das Abstützelement koaxial zu dieser Längsachse angeordnet ist.

Der Teil der Tragestruktur unterhalb der Verbindung, welcher als Abstützelement ausgebildet ist, ist in einer speziellen Ausführungsform eine balkonförmige Ausformung der Tragestruktur.

Der Teil der Tragestruktur unterhalb des Verbindung, welcher als Abstützelement ausgebildet ist, ist in einer weiteren Ausführungsform die Begrenzung einer Sackbohrung in der Tragestruktur.

In einer anderen Ausführungsform der erfindungsgemäßen Tragestruktur ist der Teil der Tragestruktur unterhalb der Verbindung, welcher als Abstützelement ausgebildet ist, als Gewinde einer Bohrung in der Tragestruktur ausgeführt.

Die Bohrung in der Tragestruktur kann als durchgängige Bohrung durch die Tragestruktur oder als Sackbohrung ausgeführt sein.

Am Abstützelement ist eine Hebevorrichtung abstützbar oder abgestützt.

Als nicht beanspruchtes Merkmal kann die Hebevorrichtung beispielsweise in der Sackbohrung oder in der Bohrung in der Tragestruktur oder zwischen dem Koppelelement und dem Wagenkasten oder im Koppelelement oder in einem unteren Bereich des Wagenkastens angeordnet werden. Die Hebevorrichtung kann auch permanent an den genannten Positionen angeordnet sein.

Damit ergibt sich der Vorteil, dass das Beilegen des Koppelelements an jedem beliebigen Standort des Schienenfahrzeugs durchgeführt werden kann.

Ebenso als nicht beanspruchtes Merkmal kann eine hydraulische oder eine mechanische oder eine elektrische oder eine pneumatische Antriebseinheit zur Krafterzeugung umfassen.

Beispielsweise kann die mechanische Antriebseinheit als Spindel ausgeführt sein und die hydraulische Antriebseinheit kann beispielsweise als Kolben eines Hydraulikzylinders ausgeführt sein.

Das Koppelelement ist vorzugsweise eine Sekundärfeder des Schienenfahrzeugs. Die Sekundärfeder stützt den Wagenkasten an der Tragestruktur ab.

Die Sekundärfeder kann als hydraulische Feder, als Schraubenfeder oder als Luftfeder ausgebildet sein.

### Kurze Beschreibung der Zeichnungen

FIG 1 zeigt beispielhaft und schematisch einen Schnitt durch eine Tragestruktur nach dem Stand der Technik.
FIG 2 zeigt beispielhaft und schematisch einen Schnitt durch eine erfindungsgemäße Tragestruktur mit einer balkonförmigen Ausformung der Tragestruktur.
FIG 3 zeigt beispielhaft und schematisch einen Schnitt durch eine erfindungsgemäße Tragestruktur mit einer Sackbohrung in der Tragestruktur.
FIG 4 zeigt beispielhaft und schematisch einen Schnitt durch eine erfindungsgemäße Tragestruktur mit einer Bohrung durch die Tragestruktur.
FIG 5 zeigt beispielhaft und schematisch einen Schnitt durch eine erfindungsgemäße Tragestruktur mit einem an der Tragestruktur fixierten Zapfen.
FIG 6 zeigt beispielhaft und schematisch einen Schnitt durch eine erfindungsgemäße Tragestruktur mit einer im Wagenkasten angeordneten Hebevorrichtung.
FIG 7 zeigt beispielhaft und schematisch einen Schnitt durch eine erfindungsgemäße Tragestruktur mit einer zwischen dem Koppelelement und dem Wagenkasten angeordneten Hebevorrichtung.

### Beschreibung der Ausführungsformen

FIG 1 zeigt beispielhaft und schematisch einen Schnitt durch eine Tragestruktur 8 nach dem Stand der Technik. Dargestellt ist ein Ausschnitt einer Tragestruktur 8 eines Schienenfahrzeuges, auf dem ein Wagenkasten 1 mittels eines Koppelelements 2 abgestützt ist. Das Koppelelement 2 ist mit der Tragestruktur 8 mittels einer formschlüssigen und/oder kraftschlüssigen Verbindung 3 verbunden. Die Verbindung 3 ist durch die Grenzfläche zwischen dem unteren, zapfenförmig ausgebildeten Teil des Koppelelements 2 und der vertikal orientierten Teilfläche der Tragestruktur 8, welche am zapfenförmig ausgebildeten Teil des Koppelelements 2 anliegt, gegeben. Zum Beilegen des Koppelelements 2 wird das Koppelelement 2, zusammen mit dem Wagenkasten 1, mittels einer Hebevorrichtung 6 angehoben. Das angehobene Koppelelement 2 ist in FIG 1 gestrichelt dargestellt. Mit dem Anheben des Koppelelements 2 wird auch der Wagenkasten 1 angehoben.
Es entsteht ein Spalt 12 zwischen dem Koppelelement 2 und der Tragestruktur 8. In diesen Spalt 12 wird eine Beilage eingelegt, anschließend wird das Koppelelement 2 zusammen mit dem Wagenkasten 1 wieder abgesenkt. Die Richtungen 9 des Anhebens und des Absenkens sind parallel zu einer Längsachse 5 des Koppelelements 2 orientiert. Die Hebevorrichtung 6 stützt sich während des Anhebens und des Absenkens des Koppelelements 2 am Untergrund 7 ab.

FIG 2 zeigt beispielhaft und schematisch einen Schnitt durch eine erfindungsgemäße Tragestruktur 8 mit einer balkonförmigen Ausformung der Tragestruktur 8. Dargestellt ist ein Ausschnitt einer Tragestruktur 8 eines Schienenfahrzeuges, auf dem ein Wagenkasten 1 mittels eines Koppelelements 2 abgestützt ist. Das Koppelelement 2 ist mit der Tragestruktur 8 mittels einer formschlüssigen und/oder kraftschlüssigen Verbindung 3 verbunden. Die Verbindung 3 ist durch die Grenzfläche zwischen dem unteren, zapfenförmig ausgebildeten Teil des Koppelelements 2 und der vertikal orientierten Teilfläche der Tragestruktur 8, welche am zapfenförmig ausgebildeten Teil des Koppelelements 2 anliegt, gegeben. Zum Beilegen des Koppelelements 2 wird das Koppelelement 2 mittels der Hebevorrichtung 6, zusammen mit dem Wagenkasten 1, angehoben. Dadurch entsteht, entsprechend FIG 1, ein in FIG 2 aus Übersichtsgründen nicht dargestellter Spalt 12 zwischen dem Koppelelement 2 und der Tragestruktur 8. In diesen Spalt 12 wird eine Beilage eingelegt, anschließend wird das Koppelelement 2 zusammen mit dem Wagenkasten 1 wieder abgesenkt. Ein Teil der Tragestruktur 8 unterhalb der Verbindung 3 ist als Abstützelement 4 ausgebildet. An der Stelle, an der die Tragestruktur 8 als Abstützelement 4 ausgebildet ist, ist die Hebevorrichtung 6 während des Anhebens und Absenkens in die Richtungen 9 abgestützt.

FIG 3 zeigt beispielhaft und schematisch einen Schnitt durch eine erfindungsgemäße Tragestruktur 8 mit einer Sackbohrung in der Tragestruktur 8. Dargestellt ist ein Ausschnitt einer Tragestruktur 8 eines Schienenfahrzeuges, auf dem ein Wagenkasten 1 mittels eines Koppelelements 2 abgestützt ist. Das Koppelelement 2 ist mit der Tragestruktur 8 mittels einer formschlüssigen und/oder kraftschlüssigen Verbindung 3 verbunden. Die Verbindung 3 ist durch die Grenzfläche zwischen dem unteren, zapfenförmig ausgebildeten Teil des Koppelelements 2 und der vertikal orientierten Teilfläche der Tragestruktur 8, welche am zapfenförmig ausgebildeten Teil des Koppelelements 2 anliegt, gegeben. Zum Beilegen des Koppelelements 2 wird das Koppelelement 2, zusammen mit dem Wagenkasten 1, mittels einer Hebevorrichtung 6 angehoben. Ein Teil der Tragestruktur 8 unterhalb der Verbindung 3, konkret die Begrenzung der Sackbohrung in der Tragestruktur 8, ist als Abstützelement 4 ausgebildet. In der dargestellten Ausführungsform ist die Sackbohrung mit einem Fluid 11 gefüllt. Wird Fluid 11 in die Sackbohrung gepumpt, so wird das Koppelelement 2 angehoben. Wird Fluid 11 aus der Sackbohrung abgelassen, so wird das Koppelelement 2 abgesenkt. Durch das Anheben des Koppelelements 2, zusammen mit dem Wagenkasten 1, entsteht, entsprechend FIG 1, ein in FIG 3 aus Übersichtlichkeitsgründen nicht dargestellter Spalt 12 zwischen dem Koppelelement 2 und der Tragestruktur 8. In diesen Spalt 12 wird eine Beilage eingelegt, anschließend wird das Koppelelement 2 zusammen mit dem Wagenkasten 1 wieder abgesenkt. Die Richtungen 9 des Anhebens und des Absenkens sind parallel zu einer Längsachse 5 des Koppelelements orientiert.

FIG 4 zeigt beispielhaft und schematisch einen Schnitt durch eine erfindungsgemäße Tragestruktur mit einer Bohrung durch die Tragestruktur 8. Dargestellt ist ein Ausschnitt einer Tragestruktur 8 eines Schienenfahrzeuges, auf dem ein Wagenkasten 1 mittels eines Koppelelements 2 abgestützt ist. Das Koppelelement 2 ist mit der Tragestruktur 8 mittels einer formschlüssigen und/oder kraftschlüssigen Verbindung 3 verbunden. Die Verbindung 3 ist durch die Grenzfläche zwischen dem unteren, zapfenförmig ausgebildeten Teil des Koppelelements 2 und der vertikal orientierten Teilfläche der Tragestruktur 8, welche am zapfenförmig ausgebildeten Teil des Koppelelements 2 anliegt, gegeben.
Zum Beilegen des Koppelelements 2 wird das Koppelelement 2, zusammen mit dem Wagenkasten 1, mittels einer Hebevorrichtung 6 angehoben. Durch das Anheben des Koppelelements 2, zusammen mit dem Wagenkasten 1 entsteht, entsprechend FIG 1, ein in FIG 4 aus Übersichtlichkeitsgründen nicht dargestellter Spalt 12 zwischen dem Koppelelement 2 und der Tragestruktur 8. In diesen Spalt 12 wird eine Beilage eingelegt, anschließend wird das Koppelelement 2, zusammen mit dem Wagenkasten 1, wieder abgesenkt. Die Richtungen 9 des Anhebens und des Absenkens sind parallel zu einer Längsachse 5 des Koppelelements orientiert. Die Hebevorrichtung 6 ist in der dargestellten Ausführungsform als Spindel ausgeführt. Der Teil der Tragestruktur 8, welcher als Abstützelement 4 ausgebildet ist, ist ein Gewinde, welches unterhalb der Verbindung 3 angeordnet ist. Eine Drehung der Spindel in die Drehrichtungen 10 bewirkt eine parallel zur Längsachse 5 des Koppelelements orientierte Translationsbewegung der Spindel in die Richtungen 9, wodurch, je nach Drehrichtung 10 entweder ein Anheben oder ein Absenken des Koppelelements 2 und des Wagenkastens 1 erfolgt.

FIG 5 zeigt beispielhaft und schematisch einen Schnitt durch eine erfindungsgemäße Tragestruktur 8 mit einem an der Tragestruktur 8 fixierten Zapfen. Dargestellt ist ein Ausschnitt einer Tragestruktur 8 eines Schienenfahrzeuges, auf dem ein Wagenkasten 1 mittels eines Koppelelements 2 abgestützt ist. Das Koppelelement 2 ist mit der Tragestruktur 8 mittels einer formschlüssigen und/oder kraftschlüssigen Verbindung 3 verbunden. Die Verbindung 3 ist durch die Grenzfläche zwischen der vertikal orientierten Außenfläche des Zapfens der Tragestruktur 8 und der inneren vertikal orientierten Teilfläche des Koppelelements 2, welche an der vertikal orientierten Außenfläche des Zapfens anliegt, gegeben. Zum Beilegen des Koppelelements 2 wird das Koppelelement 2, zusammen mit dem Wagenkasten 1, mittels einer Hebevorrichtung 6, welche hier als hydraulische Hebevorrichtung 6 ausgebildet ist, angehoben.

Der Teil der Tragestruktur 8, welcher oberhalb der Verbindung 3 angeordnet ist, konkret die Stirnseite des an der Tragestruktur 8 fixierten Zapfens, ist als Abstützelement 4 ausgebildet. In der dargestellten Ausführungsform ist der vom Koppelelement 2 und der Stirnseite des Zapfens eingeschlossene Raum mit einem Fluid 11 gefüllt. Wird Fluid 11 in diesen Raum gepumpt, so wird das Koppelelement 2 angehoben. Wird Fluid 11 aus dem Raum abgelassen, so wird das Koppelelement 2 abgesenkt. Durch das Anheben des Koppelelements 2, zusammen mit dem Wagenkasten 1, entsteht ein Spalt 12 zwischen dem Koppelelement 2 und der Tragestruktur 8. Das angehobene Koppelelement 2 ist mit der gestrichelten Linie angedeutet. In diesen Spalt 12 wird eine Beilage eingelegt, anschließend wird das Koppelelement 2 zusammen mit dem Wagenkasten 1 wieder abgesenkt. Die Richtungen 9 des Anhebens und des Absenkens sind parallel zu einer Längsachse 5 des Koppelelements orientiert.

FIG 6 zeigt beispielhaft und schematisch einen Schnitt durch eine erfindungsgemäße Tragestruktur 8 mit einer im Wagenkasten 1 angeordneten Hebevorrichtung 6. Dargestellt ist ein Ausschnitt einer Tragestruktur 8 eines Schienenfahrzeuges, auf dem ein Wagenkasten 1 mittels eines Koppelelements 2 abgestützt ist. Das Koppelelement 2 ist mit der Tragestruktur 8 mittels einer formschlüssigen und/oder kraftschlüssigen Verbindung 3 verbunden. Die Verbindung 3 ist durch die Grenzfläche zwischen dem unteren, zapfenförmig ausgebildeten Teil des Koppelelements 2 und der vertikal orientierten Teilfläche der Tragestruktur 8, welche am zapfenförmig ausgebildeten Teil des Koppelelements 2 anliegt, gegeben. Der obere Teil der Tragestruktur 8 ist als Traverse ausgebildet. An der Traverse ist, ähnlich wie in FIG 5 dargestellt, ein Zapfen fixiert. Der obere Teil der Tragestruktur 8, welcher oberhalb der Verbindung 3 angeordnet ist, konkret die Stirnseite des an der Traverse fixierten Zapfens, ist als Abstützelement ausgebildet, an welcher die Hebevorrichtung 6 abgestützt ist. In der hier dargestellten Ausführungsform ist der vom Wagenkasten 1 und vom an der Traverse fixierten Zapfen eingeschlossene Raum mit einem Fluid 11 gefüllt und bildet die Hebevorrichtung 6.

Wird Fluid 11 in diesen Raum gepumpt, so wird der Wagenkasten in Bezug auf die Traverse angehoben. Wird Fluid 11 aus dem Raum abgelassen, so wird der Wagenkasten abgesenkt. Durch das Anheben des Wagenkastens 1 entsteht ein Spalt 12 zwischen der Traverse und dem Wagenkasten 1. Der angehobene Wagenkasten 1 ist mit der gestrichelten Linie angedeutet. In diesen Spalt 12 wird eine Beilage eingelegt, anschließend wird der Wagenkasten 1 wieder abgesenkt. Die Richtungen 9 des Anhebens und des Absenkens sind parallel zu einer Längsachse 5 des Koppelelements orientiert.

FIG 7 zeigt beispielhaft und schematisch einen Schnitt durch eine erfindungsgemäße Tragestruktur 8 mit einer zwischen dem Koppelelement 2 und dem Wagenkasten 1 angeordneten Hebevorrichtung 6. Der obere Teil der Tragestruktur 8 ist als Traverse ausgebildet, wobei der Wagenkasten 1 mittels des Koppelelements 2 am unteren Teil der Tragestruktur 8 abgestützt ist. Eine das Koppelelement 2 nach oben begrenzende Fläche ist als Abstützelement 4 ausgebildet, an welcher die Hebevorrichtung 6 abgestützt ist. Das Koppelelement 2 ist beidseitig mittels einer formschlüssigen und/oder kraftschlüssigen Verbindung 3 mit der Tragestruktur 8 verbunden. Konkret ist die Verbindung 3 einerseits durch die Grenzfläche zwischen dem unteren, zapfenförmig ausgebildeten Teil des Koppelelements 2 und der vertikal orientierten Teilfläche der Tragestruktur 8, welche am zapfenförmig ausgebildeten Teil des Koppelelements 2 anliegt, und andererseits durch die Grenzfläche zwischen dem oberen, zapfenförmig ausgebildeten Teil des Koppelelements 2 und der vertikal orientierten Teilfläche der Traverse gegeben. In der hier dargestellten Ausführungsform ist der von der vertikal orientierten Teilfläche der Traverse und dem oberen, zapfenförmig ausgebildeten Teil des Koppelelements 2 gebildete Raum mit einem Fluid 11 gefüllt und bildet die Hebevorrichtung 6. Wird Fluid 11 in diesen Raum gepumpt, so wird der Wagenkasten 1, zusammen mit der Traverse, in Bezug auf das Koppelelement 2 angehoben. Wird Fluid 11 aus dem Raum abgelassen, so wird der Wagenkasten 1 beziehungsweise die Traverse abgesenkt. Durch das Anheben des Wagenkastens 1 beziehungsweise der Traverse entsteht ein Spalt 12 zwischen dem Koppelement 2 und der Stirnfläche der vertikal orientierten Teilfläche der Traverse. Der angehobene Wagenkasten 1 ist mit der gestrichelten Linie angedeutet. In diesen Spalt 12 wird eine Beilage eingelegt, anschließend wird der Wagenkasten 1 beziehungsweise die Traverse wieder abgesenkt. Die Richtungen 9 des Anhebens und des Absenkens sind parallel zu einer Längsachse 5 des Koppelelements orientiert.

Die erfindungsgemäße Tragestruktur 8 ist derart ausgelegt, dass das Gewicht des Wagenkastens 1 während des Anhebens und Absenkens des Wagekastens 1 immer direkt oder indirekt an der Tragestruktur 8 abgestützt ist. Damit kann das Koppelelement 2 an jedem beliebigen Standort des Schienenfahrzeuges mit geringem Aufwand beigelegt werden.

### Liste der Bezugszeichen

- 1: Wagenkasten
- 2: Koppelelement
- 3: Verbindung
- 4: Abstützelement
- 5: Längsachse
- 6: Hebevorrichtung
- 7: Untergrund
- 8: Tragestruktur
- 9: Richtungen
- 10: Drehrichtung
- 11: Fluid
- 12: Spalt

## Patentansprüche

1. Verfahren zur Montage von Koppelelementen eines Schienenfahrzeuges, bei dem ein Wagenkasten (1) mittels Koppelelementen (2) auf einer Tragestruktur (8) des Schienenfahrzeuges abgestützt ist, wobei zumindest ein Koppelelement (2) mit der Tragestruktur (8) mittels einer formschlüssigen und/oder kraftschlüssigen Verbindung (3) verbunden ist, **dadurch gekennzeichnet, dass** mittels Hebevorrichtung (6), die sich an einem als Abstützelement (4) ausgebildeten Teil der Tragestruktur (8) abstützt, der Wagenkasten (1) während des Montagevorganges angehoben wird, dass das Koppelelement (2) eine Sekundärfeder des Schienenfahrzeugs ist und dass der Wagenkasten (1) soweit angehoben wird, dass ein Spalt (12) zwischen dem Koppelement (2) und der Tragestruktur (8) entsteht und dass in diesen Spalt (12) eine Beilage eingelegt wird und anschließend der Wagenkasten (1) wieder abgesenkt wird.

## Claims

1. Method for mounting coupling elements of a rail vehicle, in which a vehicle body (10) is braced by means of coupling elements (2) on a support structure (8) of the rail vehicle, wherein at least one coupling element (2) is connected to the support structure (8) by means of a form-fit and/or force-fit connection (3), **characterised in that** by means of a lifting apparatus (6), which is braced on a part of the support structure (8) embodied as a bracing element (4), the vehicle body (1) is lifted during the mounting procedure, that the coupling element (2) is a secondary suspension of the rail vehicle and that the vehicle body (1) is lifted to the extent that a gap (12) is formed between the coupling element (2) and the support structure (8) and that an insert is inserted into this gap (12) and the vehicle body (1) is subsequently lowered again.

## Revendications

1. Procédé destiné au montage d'éléments de couplage d'un véhicule ferroviaire, dans lequel une caisse (1) est appuyée au moyen d'éléments de couplage (2) sur une structure porteuse (8) du véhicule ferroviaire, dans lequel au moins un élément de couplage (2) est relié à la structure porteuse (8) au moyen d'une liaison (3) par complémentarité de formes et/ou par complémentarité de forces, **caractérisé en ce que,** au moyen d'un dispositif de levage (6), qui s'appuie sur une partie de la structure porteuse (8) réalisée en tant qu'élément d'appui (4), la caisse (1) est soulevée pendant le processus de montage, **en ce que** l'élément de couplage (2) est un ressort secondaire du véhicule ferroviaire et **en ce que** la caisse (1) est soulevée dans la mesure où un intervalle (12) apparaît entre l'élément de couplage (2) et la structure porteuse (8) et **en ce que** dans cet intervalle (12) est inséré une cale et ensuite la caisse (1) est de nouveau abaissée.
